# EUROPÄISCHE PATENTSCHRIFT

(11) **EP 0 320 445 B1**
(45) Veröffentlichungstag und Bekanntmachung des Hinweises auf die Patenterteilung: **19.02.1992**
(21) Anmeldenummer: 88810803.2
(22) Anmeldetag: 23.11.1988
(51) Int. Cl.: E04G 23/08

(54) **Abbaugerät für Mauern, Betonböden u.dgl.**
Implements for pulling down walls, concrete floors and the like
Outils pour démaçonner des murs, des planchers en béton et des choses pareilles

(30) Priorität: 09.12.1987 CH 4795/87
(43) Veröffentlichungstag der Anmeldung: 14.06.1989
(73) Patentinhaber: HYDROSTRESS AG, CH-8330 Pfäffikon (CH)
(72) Erfinder: Bieri, Hans, CH-8330 Pfäffikon (CH)
(74) Vertreter: Bosshard, Ernst

(56) Entgegenhaltungen:
- EP-A- 0 051 837
- DE-A- 2 340 188
- DE-A- 2 359 313
- DE-A- 3 541 786

## Beschreibung

Die Erfindung bezieht sich auf ein Abbaugerät für Mauern, Betonböden u.dgl. mit einem im wesentlichen bügelförmigen Gerätekörper, an dessen Schenkelenden sich zwei die Maulöffnung begrenzende Spitzenkörper befinden, von denen mindestens der eine gegen den anderen bewegbar ist und mit einem doppelwirkenden Hydraulikzylinder zusammenwirkt, wobei der Hydraulikzylinder über Schlauchverbindungen an eine hydraulische Hochdruckquelle angeschlossen ist.

Zum Abbau von Beton-Mauern werden üblicherweise Pressluftmeissel u.dgl. verwendet. Nachteilig ist dabei die starke Geräuschentwicklung, die unangenehmen Vibrationen und die beschränkte Abbaugeschwindigkeit.

Aus der DE-A-35 41 786 ist eine Abreissvorrichtung zum Abbruch von Betonbauten bekannt, bei der an einer U-förmigen Halterung zwei zueinander einen stumpfen Winkel bildende, hydraulisch betätigte, spitze Brechkegel angeordnet sind. Die Halterung ist zur Aufnahme der Kräfte massiv und nicht als tragbare Einheit ausgebildet.

Ferner geht aus der DE-A-23 59 313 ein Betonbrecher hervor, bei dem in einem Maschinenrahmen zwei gegeneinander gerichtete Meissel vorhanden sind, von denen der eine über eine Schnecke, ein Schneckenrad und eine Spindel angetrieben wird. Dieses Gerät ist infolge seiner Grösse und dem konstruktiven Aufbau nicht tragbar.

Die mit der Erfindung zu lösende Aufgabe besteht in der Schaffung eines so leichten Abbaugerätes, das noch von Hand tragbar ist und der Gerätekörper trotz seines vergleichsweise geringen Gewichtes die zum Abbruch von Betongebilden erforderliche, auf die Spitzen einwirkende Kraft zuverlässig aufnehmen kann.

Diese Aufgabe wird dadurch gelöst, dass der Gerätekörper eine C-förmige Gestalt hat, in Leichtbauweise unter Verwendung von Leichtmetall ausgebildet und von Hand tragbar ist, die Spitzenkörper gleichachsig angeordnet und je in mit Bohrungen versehenen inneren Schenkelflächen der Schenkel enden abgestützt sind.

Durch die Leichtbauweise des Gerätekörpers gelingt es, das Gewicht eines solchen hydraulisch betätigten Abbaugerätes so gering zu halten, dass es noch von Hand tragbar ist. Durch die gleichachsige Anordnung der Spitzenkörper und deren Abstützung an Ringschultern am Schenkelende gelingt es, die auftretenden Kräfte zu beherrschen. Durch die Tragbarkeit des Abbaugerätes wird sein Anwendungsbereich stark erweitert, indem es auch im Innern von Gebäuden eingesetzt werden kann, was schweren Geräten verwehrt ist, die Krane, Hebezeuge od.dgl. benötigen.

In der Zeichnung ist ein Ausführungsbeispiel des Erfindungsgegenstandes dargestellt. Es zeigen:
Fig. 1 Eine Seitenansicht des Gerätes
Fig. 2 Einen Teilschnitt durch den am Gerät befestigten Hydraulikzylinder samt Spitzenkörper
Fig. 3 Eine Ansicht des Gerätes mit Haltegerüst
Fig. 4 Einen Schnitt nach der Linie IV-IV in Fig. 1
Fig. 5 Einen Schnitt nach der Linie V-V in Fig. 1
Fig. 6 Eine Ansicht des den Hydraulikzylinder aufnehmenden Schenkels des Gerätekörpers in Richtung des Pfeiles A in Fig. 2

Das Abbaugerät gemäss Figur 1 enthält einen zwingenartigen, im wesentlichen C-förmigen Gerätekörper 1, dessen Mittelteil die grösste Abmessung aufweist. Dieser Gerätekörper 1 wird vorzugsweise einstückig aus einer Leichtmetallplatte herausgearbeitet. Durch die Leichtbauweise wird eine möglichst grosse Gewichteinsparung bei gleichzeitig hohem Biege-Widerstandsmoment und hoher Verwindungssteifigkeit angestrebt. Zu diesem Zweck ist der Gerätekörper 1 aussen und innen je durch einen Holm 2,3 begrenzt, zwischen denen sich ein mittiger Plattenteil 4 befindet. Vom Plattenteil 4 ragen beidseitig mehrere Verstärkungsrippen 5 ab, die jeweils im inneren und äusseren Holm 2,3 endigen. Die beiden Rippenpaare 5 erstrecken sich zur Längsmittelachse 7 parallel oder sind zu dieser leicht geneigt. Die Verstärkungsrippen 6 sind kürzer als die Verstärkungsrippen 5 und verlaufen quer zur Längsmittelachse 7. Sowohl die beiden Holme 2,3 als auch die Verstärkungsrippen 5,6 sind gemäss Fig. 4 und 5 aussen und innen je mit einem Verstärkungssteg 8,9 versehen. Dadurch wird eine hohe Biegesteifigkeit und Verwindungssteifigkeit des ganzen Gerätekörpers 1 erreicht. Wie aus Figur 6 hervorgeht, ist der Gerätekörper am einen Schenkelende umfangsgeschlossen und weist eine Bohrung 10 zur Aufnahme eines Hydraulikgerätes auf. Der andere Schenkel ist ähnlich ausgebildet mit dem Unterschied, dass die Wandung geschlitzt ist und mindestens eine Schraube enthält um die Bohrung bei eingesetztem Spitzenkörper 17 zusammenzuziehen.

Die beiden Schenkel 12,13 des im wesentlichen C-förmigen Gerätekörpers 1 bilden eine Maulöffnung 14, die durch die beiden gleichachsig angeordneten Spitzen 15,16 begrenzt ist. Der eine Spitzenkörper 17 sitzt starr aber lösbar in der Bohrung des Schenkels 12, während der andere Spitzenkörper 18 von der Bohrung 10 aufgenommen wird und dessen Hydraulikzylinder 22 samt Spitze 16 beweglich ist. Zur Veränderung der Maulöffnung 14 enthält der Spitzenkörper 17 einen oder mehrere Distanzringe 19, welche sich zwischen der innern Schenkelfläche 12 und einer Schulter 20 des Spitzenkörpers 17 befinden und auf einem zylindrischen Schaft 31 sitzen, der die Bohrung des Gerätekörpers durchdringt.

Der andere Spitzenkörper 18 wirkt mit einem Hydraulikzylinder 21 zusammen, welcher die Spitze 16 in Richtung der anderen Spitze 15 verschieben kann.

Der Hydraulikzylinder 21, mit welchem der Spitzenkörper 18 vor- und zurückbewegt werden kann, ist somit doppelwirkend ausgebildet. Die Steuerung der Hochdruckflüssigkeit erfolgt durch einen am Gerätekörper starr montierten Steuerschieber 3 mit Betätigungsgriff 24.

Wie aus Figur 2 hervorgeht, enthält der Hydraulikzylinder eine zylindrische Hülse 25, die von der Bohrung 10 des Gerätekörpers 1 aufgenommen wird. Das hintere Ende dieser Hülse 25 wird von einer Buchse 26 umgeben und durch einen eingeschraubten Deckel 30 dicht abgeschlossen. Am spitzenseitigen Ende ist in die Bohrung 10 eine Führungsbuchse 27 eingesetzt.

Mit der Spitze 16 ist eine Kolbenstange 34 verbunden, dessen Ende ein Kolben 36 bildet. Kolben 36, Kolbenstange 34 und Spitze 34 können entweder aus einem oder mehreren miteinander verbundenen Teilen bestehen. Ein erster Druckraum 28 wird begrenzt durch den Kolben 36, der Hülse 25 und dem Deckel 30. Zwischen dem Kolben 36, der Kolbenstange 34 sowie der Hülsenbohrung 25 wird ein zweiter, ringförmiger Druckraum 38 gebildet. Die Zufuhr von Hochdruckflüssigkeit zum ersten Druckraum 28 erfolgt durch eine Zuleitung 40 im Deckel 30. Wenn durch den Steuerschieber 23 die Zufuhr von Druckflüssigkeit in den ersten Druckraum 28 geöffnet wird, bewirkt dies, dass der Kolben 36 in Richtung des Pfeiles B bewegt wird. Gleichzeitig wird Flüssigkeit aus dem zweiten Druckraum 38 verdrängt, welche über eine Leitung 42 drucklos abfliesst. Für die Bewegung in der Gegenrichtung wird der Steuerschieber 23 entsprechend umgestellt, wodurch nun die Leitung 42 und der zweite Druckraum 38 Druckflüssigkeit enthält und die im ersten Druckraum 28 vorhandene Flüssigkeit über die Leitung 40 verdrängt wird. Ein Ueberdruckventil 44 verhindert, dass in der dargestellten Endlage des Kolbens 36 ein unzulässiger Ueberdruck entstehen kann. Zu diesem Zweck steht der zweite Druckraum 38 über eine radiale Bohrung 46 mit einem Kugelventil in Durchflussverbindung. Die Kugel 48 ist durch eine Feder 50 so stark belastet, dass ein allfälliger Ueberdruck im zweiten Druckraum 38 über den ersten Druckraum 28 abgelassen wird. Die Federkraft bei der sich dieses Sicherheitsventil öffnet, lässt sich durch eine Schraube 52 einstellen.

Zur Abdichtung der Hochdruckflüssigkeit sind im Kolben, im Deckel und in der Hülse Dichtungen 54 und 56 vorhanden. Die Verbindung zwischen dem Steuerschieber 23 und den Anschlussnippeln 58 erfolgt durch Schläuche oder Rohre 60. Die Anschlussmuffen für die Schläuche zur Zufuhr der Hochdruckflüssigkeit zum Steuerschieber 23 befinden sich auf der in Fig. 1 abgewandten Seite des Gerätes. Die Hochdruckquelle besteht vorzugsweise aus einer fahrbaren, motorisch angetriebenen Hochdruck-Pumpe, die über druckfeste Schläuche und lösbare Schlauchkupplungen mit dem entfernt angeordneten Gerätekörper 1 verbunden sind. Da somit die Druckquelle vom Gerät getrennt ist, kann es so leicht ausgebildet werden, dass es von einem Mann tragbar ist.

Zum sicheren Halten des Gerätes an einer Abbruchstelle ist dieses von einem Haltegerüst 62 umgeben, wie dies aus Fig. 3 hervorgeht. Das Haltegerüst 62 enthält abgerundete Profilstäbe 63, die vorzugsweise aus Leichtmetall bestehen. Diese sind beidseitig des Gerätekörpers 1 angebracht und durch angeschraubte Verbindungsstangen 66 festgehalten, von denen zwei Bohrungen 32 im Gerätekörper 1 durchdringen. Da das Haltegerüst 62 den Gerätekörper aussen überragt, lässt sich das Gerät von Hand leicht in die gewünschte Arbeitsposition bringen und in dieser festhalten.

Um eine Betonmauer od.dgl. abzubrechen, wird das Gerät mit seiner Maulöffnung 14 von Hand von oben auf die Mauer aufgesetzt. Hernach wird durch Betätigung des Steuerschiebers 23 mittels des Betätigungsgriffes 24 Hochdruckflüssigkeit, vorzugsweise Drucköl, z.B. mit einem Druck von etwa 800 bar in den ersten Druckraum 28 eingelassen. Dadurch bewegt sich der Kolben 36 und mit diesem die Spitze 16 in Richtung des Pfeiles B. Als Folge davon dringen die beiden Spitzen 15 und 16 mit grosser Kraft in die Mauer ein bis sich diese spaltet. Durch Umstellen des Steuerschiebers 23 wird hernach die Spitze 16 durch den zweiten Druckraum des Hydraulikgerätes 22 zurückgezogen, worauf das Gerät an eine nächste Stelle nachgeschoben werden kann worauf sich der Vorgang wiederholen lässt.

Bei einer praktisch realisierten Ausführungsform hat dieses Abbaugerät eine zwischen den Spitzen 15 gemessene Maulöffnung von weniger als 40 cm, vorzugsweise etwa 30 cm, das Gewicht des ganzen Gerätes beträgt weniger als 50 kg, vorzugssweise etwa 45 kg und die zwischen den Spitzen 15,16 erzeugbare Kraft beträgt bei einem Druck der Hydraulikflüssigkeit von 78 MPa (780 bar) etwa 30 Tonnen.

Es ist auch möglich, beide Spitzen mit einem Hydraulikzylinder auszurüsten, die an die gleiche Hochdruckquelle angeschlossen und von den gleichen Steuerorganen betätigt werden, sodass sie sich synchron aufeinander zu oder voneinander weg bewegen.

Bei sonst gleichen Verhältnissen lässt sich dadurch die Gesamt-Hublänge der Spitzen vergrössern.

Obschon das Gerät tragbar ist, lässt es sich wahlweise auch an Hebezeugen, Bagger-Auslegearmen od.dgl. befestigen.

## Patentansprüche

1. Abbaugerät für Mauern, Betonböden u.dgl. mit einem im wesentlichen bügelförmigen Gerätekörper (1), an dessen Schenkelenden sich zwei die Maulöffnung (14) begrenzende Spitzenkörper (17,18) befinden, von denen mindestens der eine gegen den anderen bewegbar ist und mit einem doppelwirkenden Hydraulikzylinder (22) zusammenwirkt, wobei der Hydraulikzylinder (22) über Schlauchverbindungen an eine hydraulische Hochdruckquelle angeschlossen ist, dadurch gekennzeichnet, dass der Gerätekörper (1) eine C-förmige Gestalt hat, in Leichtbauweise unter Verwendung von Leichtmetall ausgebildet und von Hand tragbar ist, die Spitzenkörper (17,18) gleichachsig angeordnet und je in mit Bohrungen (10) versehenen inneren Schenkelflächen der Schenkel enden (12,13) abgestützt sind.

2. Abbaugerät nach Anspruch 1, dadurch gekennzeichnet, dass der Gerätekörper (1) aus einem Stück besteht, hinterschnittene Längs- und Querrippen (5,6) aufweist, sowie einen mittigen Plattenteil (4) enthält, der von einem äusseren und inneren Gurt (2) umfasst ist.

3. Abbaugerät nach Anspruch 1 oder 2, dadurch gekennzeichnet, dass zwischen der inneren Schenkalfläche des einen Schenkelendes (12) und einer Schulter (20) des Spitzenkörpers (17) mindestens ein Zwischenring (19) eingesetzt ist.

4. Abbaugeräte nach einem der Ansprüche 1-3, dadurch gekennzeichnet, dass beidseits des Gerätekörpers (1) ein diesen übergreifendes Haltegerüst (62) vorhanden ist.

5. Abbaugerät nach Anspruch 4, dadurch gekennzeichnet, dass das Haltegerüst (62) aus Profilstäben besteht, welche durch den Gerätekörper (1) durchdringende Verbindungsmittel zusammengehalten sind.

6. Abbaugerät nach einem der Ansprüche 1-5, dadurch gekennzeichnet, dass zwischen den beiden Druckkammern (28,38) des doppelwirkenden Hydraulikzylinders (22) ein Rückschlagventil (44) eingebaut ist.

## Claims

1. Implements for pulling down walls, concrete floors and the like , with a substantially bow-shaped apparatus body (1), at the ends of the arms of which there are, bounding the jaw opening (14), pointed members (17, 18) of which at least one is adapted for movement towards the other and cooperates with a double-acting hydraulic cylinder (22), the hydraulic cylinder (22) being connected via hose connections to a hydraulic high-pressure source, characterised in that the apparatus body (1) is C-shaped, is of ligthtweight construction, light metal being used, and can be transported by hand, the pointed members (17, 18) are equiaxially disposed and are respectively supported in inner surfaces of the arm ends (12, 13) in which bores (10) are provided.

2. Implements according to Claim 1, characterised in that the apparatus body (1) consists of one piece, has undercut longitudinal and transverse ribs (5, 6) and contains a central plate part (4) surrounded by an outer and an inner chord (2).

3. Implements according to Claim 1 or 2, characterised in that at least one intermediate ring (19) is inserted between the inner arm face of one arm end (12) and the shoulder (20) of the pointed member (17).

4. Implements according to one of Claims 1 to 3, characterised in that on both sides of the apparatus body (1) is a holding framework (62) which engages over the said body.

5. Implements according to Claim 4, characterised in that the supporting framework (62) consists of profiled bars which are held together by connecting means which pass through the apparatus body (1).

6. Implements according to one of Claims 1 to 5, characterised in that a non-return valve (44) is incorporated between the two pressure chambers (28, 38) of the double-acting hydraulic cylinder (22).

## Revendications

1. Outils pour démaçonner des murs, des planchers en béton et des choses pareilles, comportant un corps (1) sensiblement en forme d'étrier, sur les extrémités des bras duquel se trouvent deux éléments pointus (17, 18) délimitant l'ouverture (14) en forme de mâchoires, au moins l'un des éléments pointus (17, 18) étant mobile par rapport à l'autre et coopérant avec un vérin hydraulique (22) à double action, ledit vérin hydraulique (22) étant raccordé par des tuyaux souples à une source de fluide hydraulique sous haute pression, caractérisé en ce que le corps (1) de l'outil qui présente une configuration en forme de C est réalisé sous la forme d'une construction légère impliquant l'utilisation de métaux légers, en ce qu'il est portable manuellement, en ce que les éléments pointus (17, 18) sont disposés coaxialement et s'appuient chacun contre des faces intérieures des extrémités (12, 13) des bras munis d'alésages (10).

2. Outils pour démaçonner selon la revendication 1, caractérisé en ce que le corps (1) réalisé en une seule pièce comporte des nervures longitudinales et transversales (5, 6) présentant une certaine obliquité et en ce qu'il comprend une partie centrale (4) en forme de plaque qui est entourée par une ceinture (2) extérieure et intérieure.

3. Outils pour démaçonner selon la revendication 1 ou 2, caractérisé en ce qu'entre la face de l'une des extrémités du bras (12) et un épaulement (20) de l'élément pointu (17) est insérée au moins une bague intermédiaire (19).

4. Outils pour démaçonner selon l'une des revendications 1 à 3, caractérisé en ce que les deux côtés du corps (1) de l'outil se trouve un portique porteur (62) chevauchant ledit corps (1).

5. Outils pour démaçonner selon la revendication 4, caractérisé en ce que le portique (62) est constitué par des barres profilées qui sont assemblées par des moyens de liaison passant à travers le corps (1) de l'outil.

6. Outils pour démaçonner selon l'une des revendications 1 à 5, caractérisé en ce qu'entre les deux chambres de compression (28, 38) du vérin hydraulique (22) à double action est incorporé un clapet anti-retour (44).
